# EUROPÄISCHE PATENTSCHRIFT

(11) **EP 2 379 871 B1**
(45) Veröffentlichungstag und Bekanntmachung des Hinweises auf die Patenterteilung: **08.02.2017**
(21) Anmeldenummer: 09760836.8
(22) Anmeldetag: 23.11.2009
(51) Int. Cl.: F02M 59/20, F02M 59/36, F02M 59/46

(54) **HOCHDRUCKPUMPE**
HIGH PRESSURE PUMP
POMPE À HAUTE PRESSION

(30) Priorität: 16.12.2008 DE 102008062518
(43) Veröffentlichungstag der Anmeldung: 26.10.2011
(73) Patentinhaber: Continental Automotive GmbH, 30165 Hannover (DE)
(72) Erfinder: NIGRIN, Uwe, 98693 Ilmenau (DE)
(86) Internationale Anmeldenummer: PCT/EP2009/065661
(87) Internationale Veröffentlichungsnummer: WO 2010/072493

(56) Entgegenhaltungen:
- EP-A- 1 788 231
- EP-A- 1 788 233
- EP-A- 1 835 169
- EP-A- 1 898 084
- DE-A1- 10 327 411

## Beschreibung

Die Erfindung betrifft eine Hochdruckpumpe.

Vorzugsweise wird eine derartige Hochdruckpumpe als Förderpumpe zur Förderung von Fluid für ein Speichereinspritzsystem für Brennkraftmaschinen von Kraftfahrzeugen eingesetzt.

Speichereinspritzsysteme für Brennkraftmaschinen von Kraftfahrzeugen, beispielsweise in Common-Rail-Systemen, sollen den notwendigen Volumenstrom und den erforderlichen Fluiddruck bereitstellen können. Die Hochdruckpumpe unterliegt in Speichereinspritzsystemen für Kraftfahrzeuge starken Belastungen, insbesondere mechanischen Beanspruchungen. Insbesondere müssen von derartigen Hochdruckpumpen große Kräfte aufgenommen werden können. Damit werden sowohl hohe Anforderungen an die Materialien, aus denen die Komponenten der Hochdruckpumpe bestehen, als auch an die Konstruktion der Hochdruckpumpe gestellt.

Da Hochdruckpumpen Drücken von beispielsweise bis zu 2000 bar oder mehr ausgesetzt sind, müssen sie hohen Beanspruchungen standhalten.

EP 1 898 084 A offenbart eine Hochdruck-Kraftstoffpumpe mit einem Entlastungspfad, der einen nach einem Auslassventil der Hochdruck-Kraftstoffpumpe angeordneten Hochdruckbereich mit einem Niederdruckbereich vor einem Einlassventil der Hochdruck-Kraftstoffpumpe oder mit einem Druckraum der Hochdruck-Kraftstoffpumpe verbindet, wobei ein Rückschlagventil in dem Entlastungspfad angeordnet ist, das ein Fließen von Kraftstoff von dem Hochdruckbereich zu dem Niederdruckbereich erlaubt, wenn ein Differentialdruck zwischen einem Eingang und einem Ausgang des Rückschlagventils auf oder über einen vorgegebenen Ventilöffnungsdruck erhöht wird. Es ist ein Energiedämpfungsmechanismus vorhanden, der verhindert, dass das Rückschlagventil von einem unmittelbaren Druckanstieg in dem Hochdruckbereich geöffnet wird, indem ein Wegschaltmechanismus vorgesehen ist, der eine Verbindung zwischen dem Entlastungspfad und dem Hochdruckbereich unterbricht.

Die Aufgabe der Erfindung ist es, eine Hochdruckpumpe zu schaffen, die auch bei hohen Pumpendrücken einen zuverlässigen und präzisen Betrieb ermöglicht und dabei einem möglichst geringen Verschleiß unterliegt. Zugleich soll die Hochdruckpumpe kostengünstig herstellbar sein.

Die Aufgabe wird gelöst durch die Merkmale der unabhängigen Ansprüche. Vorteilhafte Ausgestaltungen der Erfindung sind in den Unteransprüchen gekennzeichnet.

Die Erfindung zeichnet sich aus durch eine Hochdruckpumpe zur Förderung eines Fluids, mit einer drehbaren Antriebswelle, einer von der Antriebswelle antreibbaren Pumpeneinheit, die ein Zylindergehäuse mit einer Fluideintrittskammer und einer mit der Fluideintrittskammer hydraulisch koppelbaren Hochdruckkammer aufweist, in der ein axial bewegbarer, mit der Antriebswelle in Wirkverbindung stehender Hochdruckkolben angeordnet ist und die mit Hochdruck beaufschlagbar ist, und einem Volumenstromsteuerventil, das ausgebildet ist zum Einstellen des Fluidzuflusses in die Hochdruckpumpe, wobei das Volumenstromsteuerventil wenigstens teilweise in der Fluideintrittskammer angeordnet ist.

Der Begriff Fluid ist hier in seinem weiteren Sinne zu verstehen, das Fluid kann also sowohl eine Flüssigkeit als auch ein Gas sein.

Eine derartige Hochdruckpumpe hat den Vorteil, dass eine direkte hydraulische Verbindung zwischen dem Volumenstromregelventil und der Fluideintrittskammer der Hochdruckpumpe möglich ist. Damit ist keine Verbindungsleitung zwischen dem Volumenstromregelventil und der Fluideintrittskammer der Hochdruckpumpe erforderlich. Es lässt sich insbesondere ein kompakter Aufbau der Hochdruckpumpe mit integriertem Volumenstromregelventil realisieren.

Die Fluidein-trittskammer ist in einem im Wesentlichen hohlzylinderförmigen Abschnitt des Zylindergehäuses angeordnet, und der hohlzylinderförmige Abschnitt weist eine Außenwand auf. Dies ermöglicht eine einfache Anordnung des Volumenstromregelventils in der Fluideintrittskammer der Hochdruckpumpe. Damit ist ein einfaches Fertigungskonzept für die Hochdruckpumpe möglich.

Die Hochdruckpumpe weist einen Anschlussstutzen mit einem inneren Fluidkanal zum Zuführen von Fluid auf. Der Anschlussstutzen hat einen hohlzylinderförmigen Grundkörper mit einer Innenwand, die fluiddicht an der Außenwand des hohlzylinderförmigen Abschnitts anliegt, und in dem hohlzylinderförmigen Abschnitt des Zylindergehäuses ist eine Fluiddurchtrittsöffnung ausgebildet, mittels der der Fluidkanal hydraulisch mit der Fluideintrittskammer gekoppelt ist. Dies hat den Vorteil, dass nur ein einziger gemeinsamer Fluidanschluss zum Zuführen von Fluid zu der Hochdruckpumpe und dem Volumenstromregelventil erforderlich ist.

In einer weiteren bevorzugten Ausführungsform ist in dem hohlzylinderförmigen Grundkörper im Bereich der Innenwand eine Ringnut ausgebildet, und der Anschlussstutzen ist derart an dem hohlzylinderförmigen Abschnitt des Zylindergehäuses angeordnet, dass die Fluiddurchtrittsöffnung hydraulisch mit der Ringnut gekoppelt ist. Dies hat den Vorteil, dass der Anschlussstutzen in einem beliebigen Azimuthwinkel gegenüber dem hohlzylinderförmigen Abschnitt des Zylindergehäuses ausgerichtet sein kann.

Besonders bevorzugt ist, wenn der Anschlussstutzen mittels einer Schnappverbindung mechanisch mit dem hohlzylinderförmigen Abschnitt des Zylindergehäuses gekoppelt ist. Dies hat den Vorteil, dass eine einfache, rasche und sichere Kopplung zwischen dem Anschlussstutzen und dem hohlzylinderförmigen Abschnitt des Zylindergehäuses möglich ist.

In einer weiteren bevorzugten Ausführungsform ist der Anschlussstutzen aus einem Material gebildet, das einen Kunststoff aufweist. Damit ist eine einfache und kostengünstige Ausführung des Anschlussstutzens möglich.

In einer weiteren bevorzugten Ausführungsform ist in dem Zylindergehäuse stromaufwärts der Hochdruckkammer und stromabwärts des Volumenstromsteuerventils ein Einlassventil angeordnet, und das Einlassventil ist teilweise innerhalb des Volumenstromsteuerventils angeordnet. Damit ist ein sehr kompakter Aufbau der Einheit aus Hochdruckpumpe mit integriertem Volumenstromregelventil möglich.

Ausführungsbeispiele der Erfindung sind im Folgenden anhand der schematischen Zeichnungen näher erläutert.

Es zeigen:
Figur 1 eine schematische Ansicht einer Hochdruckpumpe in einem Längsschnitt, und
Figur 2 eine schematische Ansicht der Hochdruckpumpe in einem Querschnitt entlang der Linie II-II' der Figur 1.

Elemente gleicher Konstruktion oder Funktion sind figurenübergreifend mit den gleichen Bezugszeichen versehen.

Die Figuren 1 und 2 zeigen eine Hochdruckpumpe 10 mit einer Pumpeneinheit 12. Die Hochdruckpumpe 10 kann insbesondere zur Kraftstoffhochdruckversorgung bei einem Speichereinspritzsystem einer Brennkraftmaschine eines Kraftfahrzeugs verwendet werden.

Die Hochdruckpumpe 10 weist zentral eine Antriebswelle 16 auf, die mit einem Nockenring mit Nocken 18 in Wirkverbindung steht und um eine Drehachse D drehbar ist. In diesem Fall kann die Anzahl der Förder- und Kompressionshübe über die Anzahl der Nocken 18 vorgegeben werden. Die Anzahl der Förderbeziehungsweise Kompressionshübe entspricht dabei der Anzahl der Nocken. Anstelle des Nockenrings mit den Nocken 18 können auch ein Exzenterring und Gleitschuhe in Verbindung mit der Antriebswelle 16 zum Einsatz kommen. Ebenso können anstelle des Nockenrings mit den Nocken 18 auch ein kreisförmiger Ring und ein Pilzkolben in Verbindung mit der Antriebswelle 16 eingesetzt werden. Alternativ kann die Hochdruckpumpe 10 auch als Kurbeltriebpumpe ausgeführt sein.

Die Pumpeneinheit 12 besteht im Wesentlichen aus einem Zylindergehäuse 14 mit einer Längsachse L, einem Hochdruckkolben 20, einer in dem Zylindergehäuse 14 angeordneten Hochdruckkammer 21, einer Feder 26 und einer Stößelbaugruppe 28.

Das Zylindergehäuse 14, der Hochdruckkolben 20, die Hochdruckkammer 21 und die Feder 26 sind zueinander koaxial angeordnet. Das Zylindergehäuse 14 ist aus einem Metall, vorzugsweise einem Stahl gebildet.

Der Hochdruckkolben 20 ist axial bewegbar in der Hochdruckkammer 21 gelagert und steht mit der Antriebswelle 16 und den Nocken 18 in Wirkverbindung. Der Hochdruckkolben 20 wird mittels der Feder 26, die vorzugsweise als Schraubendruckfeder ausgebildet ist und sich vorzugsweise am Zylindergehäuse 14 und am Hochdruckkolben 20 abstützt, in ständiger Anlage an die Nocken 18 gehalten. Damit kann ein Abheben und Wiederauftreffen des Hochdruckkolbens 20 auf die Nocken 18 vermieden werden, was zu Beschädigungen sowohl der Nocken 18 als auch des Hochdruckkolbens 20 führen könnte.

Um die Hochdruckkammer 21 mit Fluid befüllen zu können, weist das Zylindergehäuse 14 eine Hochdruckkammerzulaufleitung 22 auf, in der vorzugsweise ein Einlassventil 23 angeordnet ist. Das Einlassventil 23 erleichtert die Befüllung der Hochdruckkammer 21 und verhindert beim Befüllen das Zurückströmen des Fluids aus der Hochdruckkammerzulaufleitung 22. Das Zylindergehäuse 14 weist weiter eine Hochdruckkammerablaufleitung 24 und ein in dieser angeordnetes Auslassventil 25 auf. Über die Hochdruckkammerablaufleitung 24, das Auslassventil 25 und einen Hochdruckstutzen 29 kann das Fluid aus der Hochdruckkammer 21 in einer Strömungsrichtung F des Fluids in Richtung zu einem nicht dargestellten Fluidspeicher ausgestoßen werden.

Während eines Saughubs, das heißt einer bezüglich der Figur 1 abwärts gerichteten Bewegung des Hochdruckkolbens 20, wird Fluid, insbesondere Kraftstoff aus der Hochdruckkammerzulaufleitung 22 über das Einlassventil 23 in die Hochdruckkammer 21 gefördert, wobei das Auslassventil 25 geschlossen ist. Während eines Pumphubs, das heißt einer bezüglich der Figur 1 aufwärts gerichteten Bewegung des Hochdruckkolbens 20, wird der in der Hochdruckkammer 21 befindliche Kraftstoff komprimiert beziehungsweise über das Auslassventil 25 unter hohem Druck abgegeben, wobei das Einlassventil 23 geschlossen ist.

In dem Zylindergehäuse 14 ist eine Fluideintrittskammer 30 angeordnet, die über das Einlassventil 23 hydraulisch mit der Hochdruckkammer 21 gekoppelt ist. Die Fluideintrittskammer 30 ist derart in dem Zylindergehäuse 14 angeordnet, dass ein hohlzylinderförmiger Abschnitt 32 des Zylindergehäuses 14 ausgebildet ist. Der hohlzylinderförmige Abschnitt 32 weist eine Außenwand 34 aus. In dem hohlzylinderförmigen Abschnitt 32 des Zylindergehäuses 14 sind eine oder mehrere Fluiddurchtrittsöffnungen 36 ausgebildet, die sich, bezogen auf die Längsachse L des Zylindergehäuses 14, in radialer Richtung erstrecken. In der Fluideintrittskammer 30 ist ein Volumenstromsteuerventil 40 angeordnet. In der hier dargestellten Ausführungsform ist das Volumenstromsteuerventil 40 lediglich teilweise in der Fluideintrittskammer 30 angeordnet. In weiteren Ausführungsformen kann das Volumenstromsteuerventil 40 auch vollständig in der Fluideintrittskammer 30 angeordnet sein.

Das Volumenstromsteuerventil 40 dient dazu, den Fluidfluss in die Hochdruckpumpe 10 einzustellen. Das Volumenstromsteuerventil 40 hat eine Ventilzulaufleitung 42 und eine Ventilablaufleitung 44. Zentral in dem Volumenstromsteuerventil 40 ist ein Ventilstößel 46 ausgebildet. Abhängig von der axialen Stellung des Ventilstößels 46 kann ein Fluidfluss von der Ventilzulaufleitung 42 zu der Ventilablaufleitung 44 ermöglicht sein oder dieser unterbunden werden.

Das Volumenstromsteuerventil 40 ist mittels einer Verschraubung 48 fest in dem hohlzylinderförmigen Abschnitt 32 des Zylindergehäuses 14 angeordnet. In weiteren Ausführungsformen kann das Volumenstromsteuerventil 40 anstelle der Verschraubung 48 auch eine Rastverbindung aufweisen, um das Volumenstromsteuerventil 40 fest in dem hohlzylinderförmigen Abschnitt 32 des Zylindergehäuses 14 zu befestigen. Des Weiteren können zusätzlich oder alternativ Verbindungselemente zur Befestigung des Volumenstromsteuerventils 40 in dem hohlzylinderförmigen Abschnitt 32 des Zylindergehäuses 14 eingesetzt werden.

Mittels eines oder mehrerer Dichtelemente 50 kann ein Austreten von Fluid aus dem Volumenstromsteuerventil 40 nach außen beziehungsweise ein unbeabsichtigtes Eindringen von Fluid in die Ventilablaufleitung 44 verhindert werden.

Durch eine derartige Anordnung des Volumenstromsteuerventils 40 in der Fluideintrittskammer 30 kann eine direkte hydraulische Verbindung zwischen dem Volumenstromsteuerventil 40 und der Fluideintrittskammer 30 erreicht werden. Damit ist keine Verbindungsleitung zwischen dem Volumenstromsteuerventil 40 und der Fluideintrittskammer 30 der Hochdruckpumpe 10 erforderlich. Es kann so insbesondere ein besonders kompakter Aufbau der Hochdruckpumpe 10 mit dem integrierten Volumenstromsteuerventil 40 erreicht werden.

In der hier gezeigten Ausführungsform ist das Einlassventil 23 teilweise innerhalb des Volumenstromsteuerventils 40 angeordnet. Damit lässt sich ein sehr kompakter Aufbau der Hochdruckpumpe 10 mit einer Integration des Volumenstromsteuerventils 40 und des Einlassventils 23 in einem Bauraum des Zylindergehäuses 14 erreichen. Das Einlassventil 23 kann jedoch auch vollständig außerhalb des Volumenstromsteuerventils 40 angeordnet sein.

Die Hochdruckpumpe 10 weist weiter einen Anschlussstutzen 52 auf, mit einem hohlzylinderförmigen Grundkörper 54 und einem Rohrabschnitt 56. Der Anschlussstutzen 52 ist bevorzugt aus einem Material gebildet, das einen Kunststoff aufweist. Besonders bevorzugt ist ein Anschlussstutzen 52 vollständig aus einem Kunststoff gebildet.

Der hohlzylinderförmige Grundkörper 54 weist einen durchgehenden Fluidkanal 58 in Richtung der Längsachse L des Zylindergehäuses 14 auf. Der Fluidkanal 58 des Anschlussstutzens 52 dient dem Zuführen von Fluid zu der Fluideintrittskammer 30 und damit weiter zu der Hochdruckkammer 21 der Hochdruckpumpe 10.

Der hohlzylinderförmige Grundkörper 54 hat eine Innenwand 62, die fluiddicht an der Außenwand 34 des hohlzylinderförmigen Abschnitts 32 des Zylindergehäuses 14 anliegt. Mittels der Fluiddurchtrittsöffnung 36 ist der Fluidkanal 58 hydraulisch mit der Fluideintrittskammer 30 gekoppelt. Damit kann erreicht werden, dass der Anschlussstutzen 52 als einziger gemeinsamer Fluidanschluß für die Hochdruckkammer 21 der Hochdruckpumpe 10 und das Volumenstromsteuerventil 40 ausgebildet ist.

In dem hohlzylinderförmigen Grundkörper 54 des Anschlussstutzens 52 ist eine Ringnut 60 ausgebildet, durch die ein Fluidfluss von dem Fluidkanal 58 zu der Ventilzulaufleitung 42 des Volumenstromsteuerventils 40 unabhängig von der Stellung des Anschlussstutzens 52 in Bezug auf einen Azimuthwinkel ALPHA zwischen dem Anschlussstutzen 52 und einer vorgegebenen Bezugslinie (in der hier dargestellten Ausführungsform beispielhaft bezüglich einer Mittelachse M des Hochdruckstutzens 29) ermöglicht ist (Figur 2).

In der hier gezeigten Ausführungsform ist der Anschlussstutzen 52 mittels einer Schnappverbindung 64 in Richtung der Längsachse L des Zylindergehäuses 14 mit dem hohlzylinderförmigen Abschnitt 32 des Zylindergehäuses 14 gekoppelt. Die Schnappverbindung 64 ermöglicht eine sichere Kopplung zwischen dem Anschlussstutzen 52 und dem hohlzylinderförmigen Abschnitt 32 des Zylindergehäuses 14.

Zwischen der Innenwand 62 des Grundkörpers 54 und der Außenwand 34 des Zylindergehäuses 14 sind weitere Dichtelemente 66 angeordnet, mittels denen eine Fluidleckage zwischen dem hohlzylinderförmigen Abschnitt 32 des Zylindergehäuses 14 und dem Anschlussstutzen 52 vermieden werden kann.

Insgesamt erlaubt eine Realisierung einer derartigen Hochdruckpumpe 10 einen sehr kompakten Aufbau der Pumpeneinheit 12, wodurch eine besonders kostengünstige Konstruktion der Hochdruckpumpe 10 mit wenigen Einzelteilen und ein sehr kleiner Bauraum inklusive des Volumenstromsteuerventils 40 erreicht werden kann.

Im Folgenden soll die Funktionsweise der Hochdruckpumpe 10 beschrieben werden:
Im Ausgangszustand soll sich der Hochdruckkolben 20 in einer Position in der Pumpeneinheit 12 befinden, in der er einen maximalen Abstand von der Antriebswelle 16 aufweist, wie in Figur 1 dargestellt.

Durch eine Drehbewegung der Antriebswelle 16 um die Drehachse D wird der Hochdruckkolben 20 mittels der Nocken 18 in Richtung der Längsachse L zu der Antriebswelle 16 hinbewegt. Durch die Bewegung des Hochdruckkolbens 20 wird die Hochdruckkammer 21 vergrößert und das Fluid wird über den Fluidkanal 58 und die Ringnut 60 des Anschlussstutzens 52, die Fluiddurchtrittsöffnung 36 des Zylindergehäuses 14, die Ventilzulaufleitung 42 und die Ventilablaufleitung 44 des Volumenstromsteuerventils 40, und die Fluideintrittskammer 30 über das als Rückschlagventil ausgebildete Einlassventil 23 in die Hochdruckkammer 21 geführt. Dabei wird die Hochdruckkammer 21 mit Fluid befüllt.

Durch die weitere Drehbewegung der Antriebswelle 16 wird der Hochdruckkolben 20 durch die Nocken 18 in Richtung der Längsachse L von der Antriebswelle 16 wegbewegt und verdichtet dabei das in der Hochdruckkammer 21 befindliche Fluid. Hierbei können Drücke von bis zu 2000 bar in der Hochdruckkammer 21 auftreten. Das komprimierte Fluid kann im Anschluss an den Kompressionshub über die Hochdruckkammerablaufleitung 24 und das nun geöffnete Auslassventil 25 ausgestoßen werden.

Handelt es sich bei der Hochdruckpumpe 10 etwa um eine Kraftstoffhochdruckpumpe einer Einspritzanlage einer Brennkraftmaschine, so kann der mit hohem Druck beaufschlagte Kraftstoff zu einem als Hochdruckkraftstoffspeicher ausgebildeten Fluidspeicher, dem so genannten Common-Rail gelangen.

### Bezugszeichenliste

- 10: Hochdruckpumpe
- 12: Pumpeneinheit
- 14: Zylindergehäuse
- 16: Antriebswelle
- 18: Nocken
- 20: Hochdruckkolben
- 21: Hochdruckkammer
- 22: Hochdruckkammerzulaufleitung
- 23: Einlassventil
- 24: Hochdruckkammerablaufleitung
- 25: Auslassventil
- 26: Feder
- 28: Stößelbaugruppe
- 29: Hochdruckstutzen
- 30: Fluideintrittskammer
- 32: hohlzylinderförmiger Abschnitt des Zylindergehäuses
- 34: Außenwand des hohlzylinderförmigen Abschnitts
- 36: Fluiddurchtrittsöffnung des Zylindergehäuses
- 40: Volumenstromsteuerventil
- 42: Ventilzulaufleitung
- 44: Ventilablaufleitung
- 46: Ventilstößel
- 48: Verschraubung
- 50: Dichtelement
- 52: Anschlussstutzen
- 54: hohlzylinderförmiger Grundkörper des Anschlussst.
- 56: Rohrabschnitt des Anschlussstutzens
- 58: Fluidkanal
- 60: Ringnut
- 62: Innenwand des Grundkörpers
- 64: Schnappverbindung
- 66: Dichtelement
- F: Strömungsrichtung des Fluids
- L: Längsachse des Zylindergehäuses
- D: Drehachse
- M: Mittelachse

## Patentansprüche

1. Hochdruckpumpe (10) zur Förderung eines Fluids, mit
- einer drehbaren Antriebswelle (16),
- einer von der Antriebswelle (16) antreibbaren Pumpeneinheit (12), die ein Zylindergehäuse (14) mit einer Fluideintrittskammer (30) und einer mit der Fluideintrittskammer (30) hydraulisch koppelbaren Hochdruckkammer (21) aufweist, in der ein axial bewegbarer, mit der Antriebswelle (16) in Wirkverbindung stehender Hochdruckkolben (20) angeordnet ist und die mit Hochdruck beaufschlagbar ist, und
- einem Volumenstromsteuerventil (40), das ausgebildet ist zum Einstellen des Fluidzuflusses in die Hochdruckpumpe (10), wobei das Volumenstromsteuerventil (40) wenigstens teilweise in der Fluideintrittskammer (30) angeordnet ist,
**dadurch gekennzeichnet, dass** die Fluideintrittskammer (30) in einem im wesentlichen hohlzylinderförmigen Abschnitt (32) des Zylindergehäuses (14) angeordnet ist, und der hohlzylinderförmige Abschnitt (32) eine Außenwand (34) aufweist, und dass die Hochdruckpumpe (10) einen Anschlussstutzen (52) mit einem inneren Fluidkanal (58) zum Zuführen von Fluid aufweist, wobei der Anschlussstutzen (52) einen hohlzylinderförmigen Grundkörper (54) mit einer Innenwand (62) hat, die fluiddicht an der Außenwand (34) des hohlzylinderförmigen Abschnitts (32) anliegt, und in dem hohlzylinderförmigen Abschnitt (32) des Zylindergehäuses (14) eine Fluiddurchtrittsöffnung (36) ausgebildet ist, mittels der der Fluidkanal (58) hydraulisch mit der Fluideintrittskammer (30) gekoppelt ist.

2. Hochdruckpumpe (10) nach Anspruch 1, wobei in dem hohlzylinderförmigen Grundkörper (54) im Bereich der Innenwand (62) eine Ringnut (60) ausgebildet ist, und der Anschlussstutzen (52) derart an dem hohlzylinderförmigen Abschnitt (32) des Zylindergehäuses (14) angeordnet ist, dass die Fluiddurchtrittsöffnung (36) hydraulisch mit der Ringnut (60) gekoppelt ist.

3. Hochdruckpumpe (10) nach einem der Ansprüche 1 oder 2, wobei der Anschlussstutzen (52) mittels einer Schnappverbindung (64) mechanisch mit dem hohlzylinderförmigen Abschnitt (32) des Zylindergehäuses (14) gekoppelt ist.

4. Hochdruckpumpe (10) nach einem der Ansprüche 1 bis 3, wobei der Anschlussstutzen (52) aus einem Material gebildet ist, das einen Kunststoff aufweist.

5. Hochdruckpumpe (10) nach einem der vorhergehenden Ansprüche, wobei in dem Zylindergehäuse (14) stromaufwärts der Hochdruckkammer (21) und stromabwärts des Volumenstromsteuerventils (20) ein Einlassventil (23) angeordnet ist, und das Einlassventil (23) teilweise innerhalb des Volumenstromsteuerventils (40) angeordnet ist.

## Claims

1. High-pressure pump (10) for delivering a fluid, having
- a rotatable drive shaft (16),
- a pump unit (12) which can be driven by the drive shaft (16) and which has a cylinder housing (14) with a fluid inlet chamber (30) and with a high-pressure chamber (21) which is hydraulically couplable to the fluid inlet chamber (30), in which high-pressure chamber there is arranged an axially moveable high-pressure piston (20) which is operatively connected to the drive shaft (16), and which high-pressure chamber can be charged with high pressure, and
- a volume flow control valve (40) which is designed for adjusting the fluid inflow into the high-pressure pump (10), wherein the volume flow control valve (40) is arranged at least partially in the fluid inlet chamber (30),
**characterized in that** the fluid inlet chamber (30) is arranged in a substantially hollow cylindrical section (32) of the cylinder housing (14), and the hollow cylindrical section (32) has an outer wall (34), and **in that** the high-pressure pump (10) has a connection piece (52) with an inner fluid duct (58) for the supply of fluid, wherein the connection piece (52) has a hollow cylindrical main body (54) with an inner wall (62) which bears in fluid-tight fashion against the outer wall (34) of the hollow cylindrical section (32),
and, in the hollow cylindrical section (32) of the cylinder housing (14), there is formed a fluid passage opening (36) by means of which the fluid duct (58) is hydraulically coupled to the fluid inlet chamber (30).

2. High-pressure pump (10) according to Claim 1, wherein a ring-shaped groove (60) is formed in the hollow cylindrical main body (54) in the region of the inner wall (62), and the connection piece (52) is arranged on the hollow cylindrical section (32) of the cylinder housing (14) such that the fluid passage opening (36) is hydraulically coupled to the ring-shaped groove (60).

3. High-pressure pump (10) according to either of Claims 1 and 2, wherein the connection piece (52) is mechanically coupled, by way of a snap-action connection (64), to the hollow cylindrical section (32) of the cylinder housing (14).

4. High-pressure pump (10) according to one of Claims 1 to 3, wherein the connection piece (52) is formed from a material which has a plastic.

5. High-pressure pump (10) according to one of the preceding claims, wherein an inlet valve (23) is arranged in the cylinder housing (14) upstream of the high-pressure chamber (21) and downstream of the volume flow control valve (20), and the inlet valve (23) is arranged partially within the volume flow control valve (40).

## Revendications

1. Pompe haute pression (10) pour refouler un fluide, comprenant
- un arbre d'entraînement rotatif (16),
- une unité de pompe (12) pouvant être entraînée par l'arbre d'entraînement (16), qui présente un boîtier de cylindre (14) avec une chambre d'entrée de fluide (30) et une chambre haute pression (21) pouvant être accouplée hydrauliquement à la chambre d'entrée de fluide (30), dans laquelle est disposée un piston haute pression (20) en liaison fonctionnelle avec l'arbre d'entraînement (16), déplaçable axialement et pouvant être sollicité avec une haute pression, et
- une soupape de commande du débit volumique (40) qui est réalisée pour ajuster l'apport de fluide dans la pompe haute pression (10), la soupape de commande du débit volumique (40) étant disposée au moins en partie dans la chambre d'entrée de fluide (30),
**caractérisée en ce que**
la chambre d'entrée de fluide (30) est disposée dans une portion (32) du boîtier de cylindre (14) de forme sensiblement cylindrique creuse, et la portion (32) de forme cylindrique creuse présente une paroi extérieure (34), et **en ce que** la pompe haute pression (10) présente une tubulure de raccordement (52) avec un conduit fluidique intérieur (58) pour l'alimentation en fluide, la tubulure de raccordement (52) présentant un corps de base de forme cylindrique creuse (54) avec une paroi intérieure (62) qui s'applique de manière étanche aux fluides contre la paroi extérieure (34) de la portion (32) de forme cylindrique creuse, et
une ouverture de passage de fluide (36) est réalisée dans la portion (32) de forme cylindrique creuse du boîtier de cylindre (14), au moyen de laquelle le conduit fluidique (58) est accouplé hydrauliquement à la chambre d'entrée de fluide (30).

2. Pompe haute pression (10) selon la revendication 1, dans laquelle une rainure annulaire (60) est réalisée dans le corps de base de forme cylindrique creuse (54) dans la région de la paroi intérieure (62), et la tubulure de raccordement (52) est disposée au niveau de la portion (32) de forme cylindrique creuse du boîtier de cylindre (14) de telle sorte que l'ouverture de passage de fluide (36) soit accouplée hydrauliquement à la rainure annulaire (60).

3. Pompe haute pression (10) selon l'une quelconque des revendications 1 ou 2, dans laquelle la tubulure de raccordement (52) est accouplée mécaniquement au moyen d'une connexion par encliquetage (64) à la portion (32) de forme cylindrique creuse du boîtier de cylindre (14).

4. Pompe haute pression (10) selon l'une quelconque des revendications 1 à 3, dans laquelle la tubulure de raccordement (52) est formée d'un matériau qui présente un plastique.

5. Pompe haute pression (10) selon l'une quelconque des revendications précédentes, dans laquelle, dans le boîtier de cylindre (14) en amont de la chambre haute pression (21) et en aval de la soupape de commande de débit volumique (20), est disposée une soupape d'admission (23) et la soupape d'admission (23) est disposée en partie à l'intérieur de la soupape de commande de débit volumique (40).
